# EUROPÄISCHE PATENTSCHRIFT

(11) **EP 3 524 768 B1**
(45) Veröffentlichungstag und Bekanntmachung des Hinweises auf die Patenterteilung: **28.04.2021**
(21) Anmeldenummer: 18155574.9
(22) Anmeldetag: 07.02.2018
(51) Int. Cl.: E06C 1/18, E06C 1/393, E06C 7/42, E06C 7/46

(54) **STEHLEITER, INSBESONDERE STUFENSTEHLEITER**
STEP LADDER, IN PARTICULAR STEP LADDER WITH TREADS
ESCABEAU, EN PARTICULIER ESCABEAU À MARCHES

(43) Veröffentlichungstag der Anmeldung: 14.08.2019
(73) Patentinhaber: Hailo-Werk Rudolf Loh GmbH & Co. KG, 35708 Haiger (DE)
(72) Erfinder: Maass, Oliver, 57258 Freudenberg (DE); Weinhold, Gerd, 57319 Bad Berleburg (DE); Faut, Alexander, 57482 Wenden (DE)
(74) Vertreter: Schäperklaus, Jochen

(56) Entgegenhaltungen:
- EP-A1- 2 789 787
- CN-U- 202 125 239
- CN-U- 206 495 636
- JP-A- H01 275 892

## Beschreibung

Die vorliegende Erfindung betrifft eine Stehleiter, insbesondere Stufenstehleiter, mit einem Steigteil, das zwei Holme und zwischen den Holmen angeordnete Stufen oder Sprossen aufweist, und mit einem Stützteil, das zwei Holme und zwischen den Holmen angeordnete Traversen aufweist, wobei das Steigteil und das Stützteil schwenkbar miteinander verbunden sind und wobei die Stehleiter eine ein- oder mehrteilige Plattform aufweist, welche im aufgestellten Zustand der Stehleiter eine oberste Standfläche für einen Benutzer der Stehleiter oder eine Ablagefläche bildet.

So eine Stehleiter ist in dem Dokument EP 0 774 562 A1 offenbart. Das Stützteil stützt das Steigteil der Stehleiter, auf dessen Stufen der Benutzer aufsteigen kann. Die Stehleiter weist ein so genanntes Versteifungsbord auf, das schwenkbar an dem Stützteil befestigt ist. In einem eingeschwenkten Zustand ist das Versteifungsbord in der Ebene des Stützteils vorgesehen. In einem ausgeschwenkten Zustand ist das Versteifungsbord waagerecht angeordnet. Ein Ende des Versteifungsbords wird dann an dem Steigteil festgelegt. Dann sind das Steigteil und das Stützteil gegeneinander verriegelt. Zugleich wird die oberste Stufe des Steigteils unter der Plattform durch das Versteifungsbord vergrößert und durch das Versteifungsbord an dem Stützteil eine Stufe gebildet, die auf der gleichen Höhe ist wie die oberste Stufe des Steigteils. Ein Benutzer der Stehleiter hat in aufgestelltem Zustand der Leiter dann nicht nur die Möglichkeit auf der Plattform zu stehen, um etwas zu erledigen. Er kann sich dann auch seitlich auf die Leiter stellen jeweils mit einem Fuß auf der obersten Stufe des Steigteils und einem Fuß auf der ausgeklappten Stufe des Versteifungsbords am Stützteil. Das vergrößert die Möglichkeiten, die Leiter zum Arbeiten zu nutzen.

Ein Nachteil der aus dem Dokument EP 0 774 562 A1 bekannten Leiter ist es, dass der Benutzer der Leiter keine Möglichkeit hat sich festzuhalten, wenn er auf der Plattform oder der obersten Stufe des Steigteils oder dem Versteifungsbord steht.

Ein weiterer Nachteil ist, dass das schwenkbare Versteifungsbord einige Klemmstellen oder Scherstellen nach sich zieht, die Verletzungsgefahren in sich bergen.

Aus dem Dokument CN 202 125 239 U ist eine Stehleiter oder ein Klapptritt mit den eingangs genannten Merkmalen bekannt, bei dem das Stützteil der Stehleiter wenigstens eine Sprosse oder eine Stufe aufweist, die zwischen den Holmen des Stützteils angeordnet ist, wobei diese Sprosse oder Stufe des Stützteils einen Abstand vom unteren Ende der Holme des Stützteils hat, der ein Vielfaches des Abstandes zwischen den Sprossen oder Stufen des Steigteils ist. Die oberste Stufe oder Sprosse des Stützteils ist fest mit den Holmen verbunden und ist nicht Teil eines Mittels, das ausgeschwenkt werden muss. Es besteht daher keine Verletzungsgefahr bei der Bedienung der Stufe oder Sprosse. Die oberste Stufe oder Sprosse des Stützteils ist so hoch angebracht, dass sie nicht vom Boden aus bestiegen werden kann. Eine erfindungsgemäße Leiter ist also keine Bockleiter, die von zwei Seiten aus bestiegen werden kann. Zwei über die Plattform hinausragende Teile der Holme des Steigteils sind über eine erste Traverse miteinander verbunden. Diese erste Traverse kann als ein Haltemittel verwendet werden, an der sich ein Benutzer festhalten kann. Dadurch gibt es neben den Holmen eine zusätzliche Möglichkeit, um sich festzuhalten.

Allerdings ist die erste Traverse nahe über der Plattform angeordnet. Dadurch behindert die erste Traverse einen Benutzer, wenn er auf der Plattform stehen möchte. Außerdem ist aufgrund der Nähe der ersten Traverse zur Plattform nicht möglich, dass der Benutzer sich an der ersten Traverse festhält, wenn er auf der ersten Plattform steht. Auch hindert die erste Traverse einen Benutzer womöglich daran, mit einem ersten Fuß auf der obersten Stufe des Steigteil und mit dem zweiten Fuß auf der obersten Stufe des Stützteils zu stehen.

Der Erfindung lag daher die Aufgabe zugrunde, eine Stehleiter der eingangs genannten Art so zu verbessern, dass sie Möglichkeiten bietet, dass sich ein Benutzer gut auf die Plattform stellen kann oder mit einem Fuß auf einer Stufe oder Sprosse des Steigteils und mit dem anderen Fuß auf einer Stufe oder Sprosse des Stützteils zu stehen und die Plattform in die Mitte zwischen seine Füße zu nehmen, ohne dabei durch die erste Traverse behindert zu sein.

Diese Aufgabe wird erfindungsgemäß dadurch gelöst, dass die unterste Stufe oder Sprosse des Stützteils im aufgestellten Zustand der Stehleiter senkrecht unter der ersten Traverse zwischen den über die Plattform hinausragenden Teilen der Holme des Steigteils angeordnet ist. Dahinter steht der Gedanke, dass der Benutzer sich anhand der Traverse bzw. dem Haltemittel daran orientieren kann, wo die unterste Stufe oder Sprosse des Stützteils oder Plattform endet. Anhand der Traverse bzw. dem Haltemittel kann der Benutzer ohne nach unten zu schauen erkennen, wo die unterste Stufe oder Sprosse des Stützteils oder Plattform endet. Insbesondere bei Arbeiten, die ein nach unten Blicken nicht erlauben, kann das von Vorteil sein. Zugleich behindert die erste Traverse dann einen Benutzer nicht, wenn er auf der Plattform oder mit zumindest einem Fuß auf den Stufen oder Sprossen des Stützteils steht.

Der Abstand zwischen der obersten Stufe oder Sprosse des Stützteils und dem unteren Ende der Holme des Stützteiles beträgt vorzugsweise ein Vielfaches des Abstands zwischen den Stufen oder Sprossen des Steigteils oder den obersten Stufen oder Sprossen und der Plattform. Eine erfindungsgemäße Leiter wird über das Steigteil bestiegen. Hat ein Benutzer die oberste Stufe oder Sprosse des Steigteils oder die Plattform erreicht, kann er einen der Füße oder beide auf der obersten Stufe oder Sprosse des Stützteils abstellen. Er kann insbesondere den einen Fuß auf die eine oberste Stufe oder Sprosse stellen und die Plattform dabei in die Mitte nehmen. Er kann so bequem stehen, ohne auf der Plattform stehen zu müssen, was bei einigen Benutzern ohne sachlichen Grund oft ein Gefühl des Unbehagens hervorruft.

Damit sich ein Benutzer der Leiter festhalten kann, ragen beide Holme des Steigteils über die Plattforn hinaus.

Der Benutzer der Leiter kann sich dann an den über die Plattform ragenden Teil des Holms oder Teilen der Holme festhalten. Die Traverse oder das Haltemittel zwischen den über die Plattform hinausragenden Teilen der Holme des Steigteils kann gebogen oder U-förmig abgewinkelt sein. Es ist dadurch möglich, dass die Traverse bzw. das Haltemittel einem auf der Leiter, insbesondere auf der Plattform oder den obersten Stufen stehenden Benutzer auf mehr als nur einer Seite die Möglichkeit bietet, sich festzuhalten.

Die Traverse oder das Haltemittel zwischen den über die Plattform hinausragenden Teilen der Holme des Steigteils kann eine Ablageschale sein oder eine Ablageschale aufweisen. Ebenso können Mittel zum Befestigen von Farbeimern oder -dosen oder Werkzeug und Handwerkzeugmaschinen an oder in der Traverse bzw. dem Haltemittel vorgesehen sein.

Eine oberste Stufe oder Sprosse des Stützteils kann einen Abstand vom unteren Ende der Holme des Stützteils haben, der einem Abstand einer obersten Stufe oder Sprosse des Steigteils vom unteren Ende der Holme des Steigteils entspricht. Die beiden obersten Stufen oder Sprossen sind dann im aufgestellten Zustand der Leiter auf einer Höhe, was das Stehen auf der Leiter mit einem Fuß auf der einen obersten Stufe und dem anderen Fuß auf der anderen obersten Stufe erleichtert.

Die Abstände zwischen Stufen oder Sprossen des Stützteils können den Abständen zwischen Stufen oder Sprossen des Stützteils entsprechen.

Das Stützteil kann grundsätzlich eine Stufe oder eine Sprosse aufweisen. Es können aber auch mehrere Stufen oder Sprossen sein. Das Stützteil kann dann auch zwei Stufen oder Sprossen aufweisen.

Gemäß der Erfindung kann die Plattform zweigeteilt sein und einen ersten Teil aufweisen, der zwischen den Holmen des Steigteils angeordnet ist, und einen zweiten Teil aufweisen, der zwischen den Holmen des Stützteils angeordnet ist. Die beiden Teile der Plattform, die vorzugsweise fest mit dem Steigteil bzw. dem Stützteil verbunden sind, werden beim Aufstellen einer erfindungsgemäßen Leiter in eine Ebene gebracht und bilden so die Plattform.

Es ist aber auch möglich, dass die Plattform einteilig ist. Sie kann dann drehbar um eine Achse zwischen den Holmen des Steigteils befestigt sein und im aufgestellten Zustand auf einer Traverse des Stützteils aufliegen.

Bei einer erfindungsgemäßen Leiter kann vorgesehen sein, dass obere Stufen des Steigteils und die Stufen des Stützteils eine größere Aufstandsfläche für einen Benutzer bieten, als untere Stufen des Steigteils. Damit wird einem Benutzer bei der Arbeit auf der Leiter eine größere Aufstandsfläche zur Verfügung gestellt, als es für das Steigen notwendig ist. Zumindest das subjektive Sicherheitsgefühl soll dadurch verbessert werden.

Weitere Merkmale und Vorteile der Erfindung werden deutlich anhand der Beschreibung eines Ausführungsbeispiels unter Bezugnahme auf die beiliegenden Abbildungen. Darin zeigen:
- Fig. 1: eine isometrische Darstellung einer erfindungsgemäßen Stehleiter,
- Fig. 2: eine Seitenansicht der erfindungsgemäßen Stehleiter im aufgestellten Zustand,
- Fig. 3: eine Ansicht der erfindungsgemäßen Stehleiter im aufgestellten Zustand von einer Steigseite,
- Fig. 4: eine Ansicht der erfindungsgemäßen Stehleiter im aufgestellten Zustand von oben,
- Fig. 5: eine Seitenansicht der erfindungsgemäßen Stehleiter im zusammengeklappten Zustand,
- Fig. 6: eine Ansicht der erfindungsgemäßen Stehleiter im zusammengeklappten Zustand von der Steigseite und
- Fig. 7: eine Ansicht der erfindungsgemäßen Stehleiter im zusammengeklappten Zustand von oben.

Die erfindungsgemäße Stehleiter weist ein Steigteil 1 und ein Stützteil 2 auf, die schwenkbar miteinander verbunden sind.

Das Steigteil 1 und das Stützteil 2 weisen jeweils zwei Holme 10, 20 auf, an deren unteren Enden Traversen befestigt sind. An unteren Enden der Traverse 14, 24 sind Füße 15, 25 angebracht, mit denen die Stehleiter auf einem Untergrund stehen kann

Die Holme 10 des Steigteils 1 sind durch Stufen 11 miteinander verbunden, die an den Holmen 10 befestigt sind. Außerdem sind die Holme 10 des Steigteils 1 durch ein erstes Plattformteil 12 und eine erste Traverse 13 miteinander verbunden. Das erstes- Plattformteil 12 ist über einer obersten Stufe 11 befestigt. Der Abstand zu der obersten Stufe 11 ist so groß, wie der Abstand zwischen den Stufen 11 des Steigteils 1 ist. Die Holme 10 überragen das erste Plattformteil 12. Die erste Traverse 13 ist an den oberen Enden der Holme 10 des Steigteils 1 befestigt. Die erste Traverse 13 ist als Haltemittel, insbesondere Haltebügel ausgestaltet und ist im Unterschied zu dem was bei Stehleitern häufig üblich ist, in einer Draufsicht auf die Stehleiter betrachtet, U-förmig gestaltet, was später noch erläutert wird. In das Haltemittel kann eine Ablageschalte integriert sein.

Streben 16, die zwischen dem ersten Plattformteil 12 und den Holmen 10 bzw. zwischen der zweituntersten Stufe 11 und den Holmen 10 vorgesehen sind, geben dem Steigteil 1 zusätzliche Stabilität. Die Streben können ggf. entfallen.

Die Holme 20 des Stützteils 2 sind durch eine zweite Traverse oder Querstrebe 23 in einem unteren Bereich des Stützteils 2 und durch Stufen 21 und ein zweites Plattformteil 22 im oberen Bereich des Stützteils 2 miteinander verbunden. Das zweite Plattformteil 22 ist am oberen Ende des Stützteils 2 vorgesehen. Die Holme 20 überragen das zweite Plattformteil 22 nicht. Die beiden Stufen 21 des Stützteils haben einen Abstand zueinander, der dem Abstand der Stufen 11 des Steigteils 1 zueinander entspricht. Der Abstand der obersten Stufe 21 des Stützteils 2 zum zweiten Plattformteil 22 ist genauso groß wie der Abstand der obersten Stufe 11 des Steigteils 1 zum ersten Plattformteil 12. Im unteren Teil des Stützteils 2 sind keine Stufen vorgesehen. In dem unteren Teil ist lediglich die zweite Traverse oder Querstrebe 23 vorgesehen, die durch ein Rohr gebildet ist.

Streben 26, die zwischen der untersten Stufe 21 und den Holmen 20 vorgesehen sind, geben dem Stützteil 2 zusätzliche Stabilität.

Das erste Plattformteil 12 und das zweite Plattformteil 22 sind durch Scharniere (nicht dargestellt) miteinander verbunden. Über diese Scharniere ist die Schwenkverbindung zwischen dem Steigteil 1 und dem Stützteil 2 hergestellt.

Unter der Plattform 12, 22 sind Drahtbügel 41, 42 vorgesehen, die ein unabsichtliches zusammenklappen einer aufgestellten Leiter verhindern. Die Gestaltung der Drahtbügel 41, 42 und ihre Funktion sind an sich bekannt, zum Beispiel von einem Klapptritt, der von der Anmelderin unter der Bezeichnung "Hailo L90 Step-ke" vertrieben wird.

Seile 3, die mit einem Ende an einem Holm 10 des Steigteils 1 und mit einem anderen Ende an einem Holm 20 des Stützteils 2 befestigt sind, begrenzen den Winkel zwischen dem Steigteil 1 und dem Stützteil 2 der aufgestellten erfindungsgemäßen Stehleiter. Die Seile 3 können entfallen, wenn ihre Funktion von den Drahtbügel übernommen werden.

Eine erfindungsgemäße Stehleiter und nicht nur die dargestellte erfindungsgemäße Stehleiter kann grundsätzlich wie eine herkömmliche Stehleiter benutzt werden. Ein Benutzer kann die aufgestellte Leiter auf der Steigseite ersteigen und dazu die Stufen des Steigteils belasten. Die über die Plattform 12, 22 verlängerten Holme 10 des Stützteils und die erste Traverse bzw. das Haltemittel 13 geben dem Benutzer die Möglichkeit sich festzuhalten, etwas abzulegen oder aufzuhängen und vermitteln dem Benutzer, auch ohne dass dieser sich festhält, ein subjektives Gefühl von Sicherheit, das eine herkömmlichen Bockleiter nicht vermittelt

Er kann die erfindungsgemäße Stehleiter aber auch wie eine Bockleiter benutzen und dazu die oberste oder die zweitoberste Stufe 11 des Steigteils 1 mit einem Fuß belasten und den anderen Fuß über die Plattform 12, 22 schwingen und auf die oberste oder die zweitoberste Stufe 21 des Stützteils 2 stellen und diese belasten. So breitbeinig aufgestellt hat der Benutzer einen sicheren Stand und belastet das Steigteil 1 und das Stützteil 2 gleichmäßig.

Das ist bei einer herkömmlichen Stehleiter so nicht möglich, da es an Stufen am Stützteil 2 fehlt.

Das Benutzen der Stehleiter wie eine Bockleiter wird aber nicht nur durch die zusätzlichen Stufen an dem Stützteil möglich. Es wird auch dadurch erleichtert, dass die erste Traverse bzw. das Haltemittel 13 an den oberen Enden der Holme 10 des Steigteils 1 von oben betrachtet U-förmig abgewinkelt ist oder auf vergleichbare Weise gebogen ist. Erst dadurch wird es auf bequeme Art möglich, den Oberköper aufrecht und zentral über die Plattform 12, 22 zu positionieren, während ein Fuß auf eine der Stufen 21 des Stützteils bewegt wird. Das wird erleichtert dadurch, dass die erste Traverse bzw. das Haltemittel 13 in einer Projektion von oben stützteilseitig nicht mit der stützteilseitigen Kante der Plattform abschließt, sondern weiter außen und dadurch in der Projektion von oben auf der obersten oder der zweitobersten Stufe 21 des Stützteils 2 liegt oder mit einer der Kanten dieser Stufen zusammenfällt.

## Patentansprüche

1. Stehleiter, insbesondere Stufenstehleiter,
- mit einem Steigteil (1), das zwei Holme (10) und zwischen den Holmen (10) angeordnete Stufen (11) oder Sprossen aufweist, und
- mit einem Stützteil (2), das zwei Holme (20) und wenigstens eine zwischen den Holmen (20) angeordnete zweite Traverse (23) aufweist,
- wobei das Steigteil (1) oder das Stützteil (2) gelenkig miteinander verbunden sind,
- wobei die Stehleiter eine ein- oder mehrteilige Plattform (12, 22) aufweist,
- wobei das Stützteil (2) der Stehleiter im aufgestellten Zustand der Leiter unter der Plattform wenigstens eine unterste Stufe (21) oder eine Sprosse aufweist, die fest zwischen den Holmen des Stützteils angeordnet ist,
- wobei diese unterste Stufe (21) oder Sprosse oder jede dieser Stufen (21) oder Sprossen des Stützteils (2) einen Abstand vom unteren Ende der Holme (20) des Stützteils (2) hat, der ein Vielfaches des Abstandes zwischen den Stufen (11) oder Sprossen des Steigteils (1) ist,
- wobei die Holme (10) des Steigteils (1) über die Plattform (12, 22) hinausragen und
- wobei über die Plattform (12, 22) hinausragende Teile der Holme (10) des Steigteils über eine erste Traverse (13) miteinander verbunden sind
**dadurch gekennzeichnet, dass**
- die unterste Stufe (21) des Stützteils (2) im aufgestellten Zustand der Stehleiter senkrecht unter der ersten Traverse (13) zwischen den über die Plattform (12, 22) hinausragenden Teilen der Holme (10) des Steigteils (1) angeordnet ist.

2. Stehleiter nach Anspruch 1, **dadurch gekennzeichnet, dass** sowohl das Stützteil (2) als auch das Steigteile unter der Plattform eine oberste Stufe (21) oder Sprosse haben und dass die oberste Stufe (21) des Stützteils (2) einen Abstand vom unteren Ende der Holme (20) des Stützteils (2) hat, der einem Abstand der obersten Stufe (11) oder Sprosse des Steigteils (1) vom unteren Ende der Holme (10) des Steigteils (1) entspricht.

3. Stehleiter nach Anspruch 2, **dadurch gekennzeichnet, dass** die Abstände zwischen Stufen (21) oder Sprossen des Stützteils (2) Abständen zwischen Stufen (11) oder Sprossen des Steigteils (1) entsprechen.

4. Stehleiter nach einem der Ansprüche 1 bis 3, **dadurch gekennzeichnet, dass** die erste Traverse (13) zwischen den über die Plattform (12, 22) hinausragenden Teilen der Holme (10) des Steigteils (1) gebogen oder U-förmig abgewinkelt ist.

5. Stehleiter nach einem der Ansprüche 1 bis 4, **dadurch gekennzeichnet, dass** die erste Traverse (13) zwischen den über die Plattform (12, 22) hinausragenden Teilen der Holme (10) des Steigteils (1) eine Ablageschale und/oder ein Haltemittel, insbesondere ein Haltebügel ist oder eine Ablageschale aufweist.

6. Stehleiter nach einem der Ansprüche 1 bis 5, **dadurch gekennzeichnet, dass** die Plattform (12, 22) zweigeteilt ist und einen ersten Teil (12) hat, der zwischen den Holmen (10) des Steigteils (1) angeordnet ist, und einen zweiten Teil (22) hat, der zwischen den Holmen (20) des Stützteils (2) angeordnet ist.

7. Stehleiter nach einem der Ansprüche 1 bis 5, **dadurch gekennzeichnet, dass** die Plattform einteilig ist, drehbar um eine Achse zwischen den Holmen des Steigteils befestigt ist und im aufgestellten Zustand auf einer Traverse des Stützteils aufliegt.

8. Stehleiter nach Anspruch 2, **dadurch gekennzeichnet, dass** oberste Stufen des Steigteils und die Stufen des Stützteils eine größere Aufstandsfläche für einen Benutzer bieten, als unterste Stufen des Steigteils.

## Claims

1. Step ladder, in particular step ladder with treads,
- with a rising part (1) which has two rails (10) and steps (11) or rungs arranged between the rails (10), and
- with a support part (2) which has two rails (20) and at least one second crossbar (23) arranged between the rails (20),
- whereby the rising part (1) or the support part (2) are connected to one another in a hinged manner,
- whereby the step ladder has a one-part or multi-part platform (12, 22),
- whereby under the platform the support part (2) of the step ladder in the erected state of the ladder has at least one lowest step (21) or a rung which is arranged fixedly between the rails of the support part,
- whereby this lowest step (21) or rung or each of these steps (21) or rungs of the support part (2) is at a distance from the lower end of the rails (20) of the support part (2) which is a multiple of the distance between the steps (11) or rungs of the rising part (1),
- whereby the rails (10) of the rising part (1) project beyond the platform (12, 22) and
- whereby parts of the rails (10) of the rising part which project beyond the platform (12, 22) are connected to one another via a first crossbar (13),
**characterised in that**
- the lowest step (21) of the support part (2) in the erected state of the step ladder is arranged perpendicularly below the first crossbar (13) between the parts of the rails (10) of the rising part (1) which project beyond the platform (12, 22).

2. Step ladder according to claim 1, **characterised in that** both the support part (2) and also the rising parts below the platform have an uppermost step (21) or rung and that the uppermost step (21) of the support part (2) is at a distance from the lower end of the rails (20) of the support part (2) which corresponds to a distance of the uppermost step (11) or rung of the rising part (1) from the lower end of the rails (10) of the rising part (1).

3. Step ladder according to claim 2, **characterised in that** the distances between steps (21) or rungs of the support part (2) correspond to distances between steps (11) or rungs of the rising part (1).

4. Step ladder according to any of claims 1 to 3, **characterised in that** the first crossbar (13) between the parts of the rails (10) of the rising part (1) which project beyond the platform (12, 22) are curved or bent in a U-shape.

5. Step ladder according to any of claims 1 to 4, **characterised in that** the first crossbar (13) between the parts of the rails (10) of the rising part (1) which project beyond the platform (12, 22) is a storage tray and/or a holding means, in particular a holding clip, or has a storage tray.

6. Step ladder according to any of claims 1 to 5, **characterised in that** the platform (12, 22) is divided in two and has a first part (12) which is arranged between the rails (10) of the rising part (1), and has a second part (22) which is arranged between the rails (20) of the support part (2).

7. Step ladder according to any of claims 1 to 5, **characterised in that** the platform is in one piece, is fixed rotatably about an axis between the rails of the rising part and, in the erected state, rests on a crossbar of the support part.

8. Step ladder according to claim 2, **characterised in that** uppermost steps of the rising part and the steps of the support part offer a greater contact area for a user than the lowest steps of the rising part.

## Revendications

1. Escabeau, en particulier escabeau à marches,
- avec une partie de montée (1) qui présente deux longerons (10) et des marches (11) ou échelons agencés entre les longerons (10), et
- avec une partie d'appui (2) qui présente deux longerons (20) et au moins une seconde traverse (23) agencée entre les longerons (20),
- dans lequel la partie de montée (1) ou la partie d'appui (2) sont reliées par articulation entre elles,
- dans lequel l'escabeau présente une plateforme (12, 22) à une ou plusieurs parties,
- dans lequel la partie d'appui (2) de l'escabeau dans l'état installé de l'escabeau sous la plateforme présente au moins une marche la plus basse (21) ou un échelon qui est agencé fixement entre les longerons de la partie d'appui,
- dans lequel cette marche la plus basse (21) ou échelon ou chacune de ces marches (21) ou échelons de la partie d'appui (2) présente une distance par rapport à l'extrémité inférieure des longerons (20) de la partie d'appui (2) qui est un multiple de la distance entre les marches (11) ou échelons de la partie de montée (1),
- dans lequel les longerons (10) de la partie de montée (1) dépassent de la plateforme (12, 22) et
- dans lequel des parties dépassant de la plateforme (12, 22) des longerons (10) de la partie de montée sont reliées entre elles par le biais d'une première traverse (13),
**caractérisé en ce que**
- la marche la plus basse (21) de la partie d'appui (2) est agencée dans l'état installé de l'escabeau perpendiculairement sous la première traverse (13) entre les parties dépassant de la plateforme (12, 22) des longerons (10) de la partie de montée (1).

2. Escabeau selon la revendication 1, **caractérisé en ce que** non seulement la partie d'appui (2) mais aussi la partie de montée sous la plateforme présentent une marche la plus haute (21) ou échelon et que la marche la plus haute (21) de la partie d'appui (2) présente une distance par rapport à l'extrémité inférieure des longerons (20) de la partie d'appui (2) qui correspond à une distance de la marche la plus haute (11) ou échelon de la partie de montée (1) par rapport à l'extrémité inférieure des longerons (10) de la partie de montée (1).

3. Escabeau selon la revendication 2, **caractérisé en ce que** les distances entre des marches (21) ou échelons de la partie d'appui (2) correspondent aux distances entre des marches (11) ou échelons de la partie de montée (1).

4. Escabeau selon l'une quelconque des revendications 1 à 3, **caractérisé en ce que** la première traverse (13) est pliée ou coudée en forme de U entre les parties dépassant de la plateforme (12, 22) des longerons (10) de la partie de montée (1).

5. Escabeau selon l'une quelconque des revendications 1 à 4, **caractérisé en ce que** la première traverse (13) entre les parties dépassant de la plateforme (12, 22) des longerons (10) de la partie de montée (1) est une coque de rangement et/ou un moyen de retenue, en particulier un étrier de retenue ou présente une coque de rangement.

6. Escabeau selon l'une quelconque des revendications 1 à 5, **caractérisé en ce que** la plateforme (12, 22) est divisée en deux et présente une première partie (12) qui est agencée entre les longerons (10) de la partie de montée (1), et présente une seconde partie (22) qui est agencée entre les longerons (20) de la partie d'appui (2).

7. Escabeau selon l'une quelconque des revendications 1 à 5, **caractérisé en ce que** la plateforme est en une partie, est fixée de manière à pouvoir tourner autour d'un axe entre les longerons de la partie de montée et repose dans l'état installé sur une traverse de la partie d'appui.

8. Escabeau selon la revendication 2, **caractérisé en ce que** des marches les plus hautes de la partie de montée et les marches de la partie d'appui offrent une surface de contact plus grande pour un utilisateur que celle des marches les plus basses de la partie de montée.
